# EUROPÄISCHE PATENTSCHRIFT

(11) **EP 0 257 270 B1**
(45) Veröffentlichungstag und Bekanntmachung des Hinweises auf die Patenterteilung: **14.03.1990**
(21) Anmeldenummer: 87110121.8
(22) Anmeldetag: 14.07.1987
(51) Int. Cl.: B04B 3/00, B04B 7/18

(54) **Kontinuierlich arbeitende Zuckerzentrifuge**
Continuously operating sugar centrifuge
Centrifugeuse à sucre à marche continue

(30) Priorität: 22.08.1986 DE 3628588
(43) Veröffentlichungstag der Anmeldung: 02.03.1988
(73) Patentinhaber: Braunschweigische Maschinenbauanstalt AG, 38122 Braunschweig (DE)
(72) Erfinder: Schaper, Helmut, D-3300 Braunschweig (DE)
(74) Vertreter: Döring, Rudolf

(56) Entgegenhaltungen:
- DE-A- 2 364 260
- DE-C- 100 787
- GB-A- 918 386

## Beschreibung

Die Erfindung betrifft eine kontinuierlich arbeitende Zuckerzentrifuge mit einer um eine zentrische Drehachse antreibbaren, sich kegelstumpfförmig vom Boden zum Abwurfrand öffnenden Siebtrommel mit einem Siebbelag, der sich vom Boden der Trommel oder dem oberen Band eines bodenseitigen Beschleunigungstopfes für die Aufgabe der Füllmasse bis in den Bereich des Abwurfrandes erstreckt, wobei die Trommel und/oder der Siebbelag in Richtung der zentrischen Drehachse gesehen mit dieser abschnittsweise einen unterschiedlichen Winkel bildet und eine Einrichtung zur Zuführung von Deckwasser in dem querschnittsweiten Bereich der Trommel vorgesehen ist.

Es sind Veröffentlichungen über kontinuierlich arbeitende Zuckerzentrifugen der vorgenannten Art bekannt (DE-PS 100 787) bei denen die Trommel eine paraboloidische Gestalt aufweist, um an allen Stellen der Trommel ein gleichmäßig schnelles Fließen der Füllmasse zu gewährleisten. Dabei sind auch zwei in Richtung der zentrischen Drehachse übereinander angeordnete Teiltrommeln mit paraboloidischer Gestalt vorgeschlagen worden, um in einem zwischen den beiden Telltrommein befindlichen zylindrischen Abschnitt eine zusätzliche Verweilzeit der Füllmasse zu erreichen.

Trommeln der vorgenannten Art lassen sich in der Praxis schlecht herstellen, weil es sehr aufwendig ist, die Siebbeläge der paraboloidischen Form der Trommel bzw. Teiltrommeln anzupassen.

Es sind weiterhin Zuckerzentrifugen der eingangs genannten Art bekanntgeworden (Zeitschrift "Zucker" 13. Jahrgang Nr. 14 vom 15.Juli 1960, Seiten 358-363) bei denen die Trommel in drei Abschnitte unterteilt ist. Die bodenseitige Grundstufe ist dabei als zylindrischer Abschnitt vorgesehen, an den sich eine mittlere Stufe mit einer Neigung von 22_{°} und eine sog. große Stufe mit einer Neigung von 35_{°} anschließen. Bei dieser Ausbildung ist vorgesehen, daß in den einzelnen Stufen auch unterschiedliche Siebe eingebaut werden können, um den unterschiedlichen Füllmassen Rechnung zu tragen.

Im Laufe der Entwicklung wurde festgestellt, daß Zuckerzentrifugen der letztgenannten Art doch nicht zu dem gewünschten Ergebnis einer gleichmäßigen Abschleuderung der Füllmasse sowie der auf diese Füllmasse aufgebrachten Deckflüssigkeit führen und darüber hinaus auch nicht einen gleichmäßigen Austrag der abgeschleuderten Kristallmasse über den Abwurfrand der Trommel ermöglichen. Dies gilt insbesondere für Füllmasse mit groben Kristallen.

Die vorgenannten Erkenntnisse haben dazu geführt, daß man z.Zt. nur noch kontinuierlich arbeitende Zuckerzentrifugen mit über die Trommelhöhe gleichbleibendem Neigungswinkel gegenüber der Drehachse herstellt und betreibt. Abhängig von dem jeweiligen maximalen Durchmesser der Trommel und ihrer Drehzahl werden die genannten Winkel zwischen ca. 22 und 30_{°} gewählt, um in dem querschnittsweiten Bereich nahe des Abwurfrandes der Trommel Schleuderziffem in der Größenordnung von 2000 bis 2500 zu erreichen. Da die Schleuderziffer z = ist, kann die Schleuderziffer durch die Änderung der Drehzahl der Schleudertrommel beeinflußt werden. Dies ist zur Anpassung des Schleudervorganges an wechselnde Füllmassequalitäten oftmals erforderlich.

Die Schichtdicke und die Schleuderzeit können ebenfalls zur Anpassung an wechselnde Füllmassequalitäten beeinflußt werden, da der Transport der Füllmasse auf dem Sieb der Schleudertrommel unter der Wirkung der Fliehkraftkomponente und des Druckes des nachfolgenden Aufgabegutes in Richtung der Kegelerzeugenden erfolgt.

Die Erfindung geht von der Erkenntnis aus, daß sich die vorgenannten, auf die Füllmasse einwirkenden Kraftkomponenten während des Transportes der Füllmasse laufend verändern, da die Füllmasse während des Transportes kontinuierlich bis zum Abwurfende in Bereiche größeren Durchmessers der Siebtrommel gelangt und bei gleichbleibendem Winkel des Siebbelages in bezug auf die zentrische Drehachse einer ständig wachsenden Austragskraft unterliegt, andererseits jedoch durch die sich ändernde Konsistenz der Füllmasse infolge der Flüssigkeitsabtrennung sowie durch die Aufgabe der Deckflüssigkeiten Änderungen in den Fließeigenschaften der Füllmasse während ihrer Bewegung längs der sich ändernden Austragskraft beeinflussen. Bei Zentrifugen mit gleichbleibendem Winkel zwischen der Drehachse und dem Siebbelag ist nur eine sehr ungünstige Kompromißlösung erreichbar, bei der im wesentlichen auf einen möglichst gleich mäßigen Austrag des Gutes aus der Trommel abgestellt wird.

Die Erfindung geht von den einleitend genannten Zuckerzentrifugen aus, bei denen die Trommel und/oder der Siebbelag in Richtung der zentrischen Drehachse gesehen mit dieser abschnittsweise einen unterschiedlichen Winkel bildet. Diese Zentrifugen sollen gemäß vorliegender Erfindung so weitergebildet werden, daß mit einer möglichst geringen Zahl von Abschnitten des Siebbelages den über den Förderweg der Füllmasse unterschiedlich auf diese einwirkenden Einflußgrößen Rechnung getragen wird und eine in den einzelnen Abschnitten jeweils gleichmäßige Verteilung der Füllmasse mit zum Austragrand abnehmender Schichtdicke erzielt wird.

Zur Lösung vorstehender Aufgabe ist vorgesehen, daß ein erster, vom Abwurfrand der Trommel ausgehender Abschnitt der Trommel und/oder des Siebbelages mit der Drehachse einen solchen Winkel bildet, daß während des Betriebes bei Unterbrechung der Füllmassezufuhr und Aufrechterhaltung der betriebsmäßigen Deckwasserzufuhr die Gutschicht auf diesem Siebabschnit verharrt, daß sich ein anschließender zweiter Abschnitt über den mittleren Höhenbereich der Trommel erstreckt und einen etwa 3 bis 7_{°} größeren Winkel mit der Drehachse bildet und ein von diesem mittleren Abschnitt bis zum Aufgabebereich der Füllmasse reichender dritter Abschnitt vorgesehen ist, welcher etwa den gleichen Winkel mit der zentrischen Drehachse bildet wie der erste Abschnitt.

Die vorgenanntre Ausbildung der Zentrifuge berücksichtigt, daß die in dem querschnittsengen Bereich in der Füllmasse enthaltene Flüssigkeit die Fließfähigkeit der Füllmasse begünstigt, so daß relativ geringe in Richtung der Kegelzeugenden wirkende Austragskräfte ausreichen, um die Füllmasse in diesem Bereich in Richtung zum Abwurfrand zu bewegen. Die als Sirup in der Füllmasse vorhandene Flüssigkeit wirkt wie ein Gleitmittel zwischen den Kristallen. Diese Gleitwirkung wird mit zunehmender Trennung der Flüssigkeit geringer, so daß im mittleren Bereich der Zentrifugentrommel die Fließfähgikeit vermindert wird und aus diesem Grunde der mittlere Bereich der Trommel einen größeren Winkel mit der Drehachse bildet als in dem Aufgabebereich der Füllmasse. Hierdurch wird eine größere Austragskraft auf die Füllmasse ausgeübt und das Gleiten der Füllmasse auch ohne einen Flüssigkeitsfilm auf dem Siebbelag begünstigt. Auf diese Weise wird der Neigung der Füllmasseschicht, auf dem Siebbelag liegen zu bleiben, entgegenwirkt.

In dem oberen, d.h. dem Abwurfrand benachbarten Abschnitt der Trommel bzw. des Siebbelages bildet dieser mit der Drehachse wiederum einen kleineren Winkel als im mittleren Bereich. Auf diese Weise wird der zunehmenden Austragkraft in dem querschnittsweitesten Bereich der Trommel Rechnung getragen, wobei zusätzlich die in diesem Bereich in der Regel vorgesehene Deckelwasserzuführung berücksichtigt werden muß.

Während bei bisher bekannten Zentrifugen mit gleichbleibendem Winkel der Trommel bzw. des Siebbelages mit der zentrischen Drehachse im Aufgabebereich der Füllmasse eine nur dünne Schicht entsteht und im mittleren Bereich durch die Gefahr des stärkeren Haftens des Zuckers an der Siebwandung sowie infolge des fehlenden Gleitmittels zwischen den Kristallen eine Verstärkung der Schichtdicke zu beobachten ist und austragseitig eine waschbrettartige Verteilung der Kristalle und damit eine ungleichmäßige Schichtdicke sowie ein fortlaufendes Abreißen der abgeschleuderten Füllmasse im oberen Bereich der Zentrifuge beobachtet wurde, ergibt sich bei der neuen Ausbildung der Zentrifuge eine Vergleichmäßigung der Füllmasseschicht über die gesamte Höhe der Trommel bzw. des Siebbelages gesehen, wobie die Schichtdicke zum Abwurfrand hin dünner wird, ohne jedoch zu örtlich begrenzten Anhäufungen der Kristalle zu führen, welche die Ursache für das beschriebene Abreißen der Füllmasse in dem obersten Bereich der Zentrifuge sind.

Da die Gleitfähigkeit der Füllmasse und die Austragskraft, welche auf die Füllmasse ausgeübt wird, von einer Reihe von Parametern abhängig sind, wie Konsistenz der Füllmase, Kristallgröße, Lochung des Siebbelages, Schleuderzahl der Zentrifuge und Verweilzeit der Füllmasse in der Zentrifuge, können keine für alle Zentrifugen gültigen absoluten Werte für die Winkel zwischen den Abschnitten der Zentrifugentrommel bzw. des Siebbelages und der Drehachse sowie auch keine absoluten Längen für die einzelnen Abschnitte angegeben werden.

Ausgehend von den Abmessungen bekannter Zuckerzentrifugen mit einem gleichbleibenden Winkel zwischen der Trommelwandung bzw. dem Siebbelag und der zentrischen Drehachse kann so vorgegangen werden, daß der Winkel des mittleren Bereiches belassen wird und die sich anschließenden zum Boden und Abwurfrand weisenden Bereiche um etwa 3 bis 7_{°} steiler ausgeführt werden, um dann durch entsprechende Einstellung der Drehzahl die obengenannten Bedingungen in dem zum Abwurfrand weisenden Abschnitt zu erreichen, nämlich ein gleichmäßiges Hochgleiten der Schicht zum Abwurfrand bie Aufrechterhaltung der Füllmassezufuhr und ein Verharren der Schicht, wenn die Füllmassezufuhr unterbrochen wird, jedoch die Deckwasserzufuhr aufrechterhalten bleibt.

Erfahrungsgemäß ist es günstig, wenn der erste Abschnitt sich etwa über 1/3 bis 35%, der zweite Abschnitt etwa über 1/3 bis 40% und der dritte Abschitt etwa über 25% bis 1/3 der Trommelhöhe erstrecken. In der Regel kann der dritte Abschnitt, also der dem Boden der Trommel benachbarte Abschnitt in seiner Höhe etwas geringer gehalten werden als die beiden übrigen Abschnitte.

Günstig ist es, wenn der mittlere Abschnitt gegenüber den beiden anderen Abschnitten eine größere Länge aufweist. Als zweckmäßig hat sich erwiesen, wenn der erste Abschnitt etwa 35%, der zweite Abschnitt etwa 40% und der dritte Abschnitt etwa 25% der Trommelhöhe betragen.

Bei einer praktischen Ausführungsform einer Zentrifuge, insbesondere für Füllmasse höherer Reinheit, bei welcher während des Betriebes im Bereich des Abwurfrandes einer Schleuderzahl von 800 bis 1500 auftritt, hat es sich als günstig erwiesen, wenn der erste Abschnitt und der dritte Abschnitt mit der zentrischen Drehachse einen Winkel von 25_{°} und der zweite Abschnitt einen Winkel von 30_{°} bilden.

Die Zeichnung gibt in schematischer Darstellung zwei Ausführungsbeispiele der Erfindung anhande einer zentrischen Schnittdarstellung durch die Trommel einer Zuckerzentrifuge wieder.
Fig. 1 stellt den Schnitt durch eine Trommel mit einem Beschleunigungstopf dar,
Fig. 2 zeigt einen Schnitt gemäß Fig. 1 durch eine Trommel, deren Siebbelag sich bis zum Trommelboden hin erstreckt.

In den beiden Figuren ist die Siebtrommel 1 mit einem ihrem Verlauf folgenden Siebbelag 2 versehen. Die Trommeln 1 erweitern sich vom Boden 1a bzw. von dem oberen Rand eines Beschleunigungsstopfes 3 (Fig. 1) kegelstumpfförmig und sind um eine zentrische Drehachse 4 in nicht dargestellter Weise antreibbar. Den öffnungsseitigen Abschluß der Trommeln 1 bildet eine Abwurfrand 5, der von einem ringartigen Bauelement gebildet ist.

Zwischen der Trommel 1 und dem darauf gehaltenen Siebbelag 2 ist ein Spaltraum vorhanden, welcher zur Abführung der durch den Siebbelag 2 hindurchtretenden Flüssigkeit in Richtung zu den Austrittsöffnungen 6 dient, welche auf der Unterseite des Abwurfrandes 5 angeordnet sind. Die dort austretende Flüssigkeit wird getrennt von der entlang der Oberseite der Abwurfkante 5 abgeschleuderten Zuckerkristalle in nicht dargestellter Weise abgeführt.

Man erkennt, daß in den Fig. 1 und 2 sowohl die Siebtrommel 1 als auch der Siebbelag 2 in drei Abschnitte I, II und III unterteilt ist, wobei die einzelnen Abschnitte I bis III in dem wiedergegebenen Beispiel etwa die gleiche Höhe h aufweisen.

Die Abschnitte I und III zeigen gegenüber der zentrischen Drehasche 4 bzw. der Parallelen hierzu einen über einstimmenden Winkel α, während der Abschnitt II einen in dem Beispiel um etwa 5_{°} größeren Winkel β aufweist.

In den Figuren ist angedeutet, daß über eine gestrichelt dargestellte Deckwasserzuleitung 7 in dem unteren Teil des Abschnittes I Deckwasser auf den Siebbelag 2 bzw. das auf diesem Siebbelag von dem Boden 1a der Zentrifugentrommel zum Abwurfrand 5 wandernde Füll gut aufgegeben werden kann.

Der Winkel a des Abschnittes I ist nun so gewählt, daß bei der betriebsmäßiger Drehzahl der Zentrifugentrommel 1 und unterbrochener Füllmassezufuhr zu dem Boden 1a bzw. zum Beschleunigungstopf 3 und Aufrechterhaltung der Deckwasserzufuhr durch die Zufuhrleitung 7 die Gutschicht auf diesem Siebabschnitt 1 verharrt, während sie bei der Füllmassezufuhr wieder in Bewegung gesetzt wird, um in Richtung der Abwurfkante unter gleichzeitiger Verminderung der Schichtdicke zu wandern.

Der Abschnitt II verläuft im Vergleich zum Abschnitt I bezogen auf die zentrische Drehachse 4 mit einer größeren Neigung, während der Abschnitt III wiederum den gleichen Winkel a mit der zentrischen Drehachse 4 bildet wie der Abschnitt 1.

Es ist ersichtlich, daß durch die vorgesehene Dreiteilung der Zentrifugentrommel 1 bzw. des Siebbelages 2 trotz der unterschiedlichen Neigungen der genannten Abschnitte eine einfache Herstellung des Siebbelages 2 möglicht ist, wobei der Siebbelag ebenfalls in die genannten Abschnitte unterteilt wird und die einzelnen Abschnitte klemmend an der Siebtrommel 1 befestigt werden können.

## Patentansprüche

1. Kontinuierliche arbeitende Zuckerzentrifuge mit einer um eine zentrische Drehachse antreibbaren, sich kegelstumpfförmig vom Boden zum Abwurfrand öffnenden Siebtrommel mit einem Siebbelag, der sich vom Boden der Trommel oder dem oberen Rand eines bodenseitigen Beschleunigungstopfes für die Aufgabe der Füllmasse bis in den Bereich des Abwurfrandes erstreckt, wobei die Trommel und/oder der Siebbelage in Richtung der zentrischen Drehachse gesehen mit dieser abschnittsweise einen unterschiedlichen Winkel bildet und eine Einrichtung zur Zuführung von Deckwasser in dem querschnittsweiten Bereich der Trommel vorgesehen ist, dadurch gekennzeichnet, daß ein erster, vom Abwurfrand (5) der Trommel (1) ausgehender Abschnitt (I) der Trommel und/oder des Siebbelages (2) mit der Drehachse (4) einen solchen Winkel (a) bildet, daß während des Betriebes bei Unterbrechung der Füllmassezufuhr und Aufrechterhaltung der betriebsmäßigen Deckwasserzufuhr die Gutschicht auf diesem Siebabschnitt verharrt, daß sich ein anschließender zweiter Abschnitt (11) über den mittleren Höhenbereich der Trommel erstreckt und einen etwa 3 bis 7_{°} größeren Winkel mit der Drehachse bildet und ein von diesem mittleren Abschnitt bis zum Boden der Trommel bzw. dem oberen Rand eines bodenseitigen Beschleunigungstopfes reichender dritter Abschnitt (III) vorgesehen ist, welcher etwa den gleichen Winkel mit der zentrischen Drehachse bildet wie der erste Abschnitt.

2. Zentrifuge nach Anspruch 1, dadurch gekennzeichnet, daß der erste Abschnitt (I) sich etwa über 1/3 bis 35%, der zweite Abschnitt (II) etwa über 1/3 bis 40% und der dritte Abschnitt (III) etwa über 25% bis 1/3 der Trommelhöhe erstrecken.

3. Zentrifuge nach einem der Ansprüche 1 oder 2, dadurch gekennzeichnet, daß der erste Abschnitt (I) etwa 35%, der zweite Abschnitt (II) etwa 40% und der dritte Abschnitt (III) etwa 25% der Trommelhöhe betragen.

4. Zentrifuge nach einem der vorhergehenden Ansprüche, insbesondere für Füllmassen höherer Reinheit, bei welcher während des Betriebes im Bereich des Abwurfrandes eine Schleuderziffer von 800 bis 1500 auftritt, dadurch gekennzeichnet, daß der erste und dritte Abschnitt (I bzw. III) mit der zentrischen Drehachse (4) einen Winkel von 25_{°} und der zweite Abschnitt (II) einen Winkel von 30_{°} bilden.

## Claims

1. Continuously operating sugar centrifuge, with a screening drum which is drivable about a central rotation axis and which opens, in frustoconical shape, from the base towards the runoff edge, with a screen cloth which extends from the base of the drum or from the upper edge of an accelerator pot at the base, for the charging of the filling mass, to as far as into the region of the runoff edge; wherein the drum and/or the screen cloth, viewed in the direction of the central rotation axis, forms different angles with the latter in different sections; and an installation for supplying washwater in the region of wide cross-section of the drum, characterised in that a first section (I) of the drum and/or of the screen cloth (2), extending from the runoff edge (5) of the drum (1), forms with the rotation axis (4) an angle (a) such that during the operation, when an interruption occurs in the infeed of the filling mass whilst maintaining the routine operational supply of washwater, the layer of material is delayed on this screen section, that an associated second section (II) extends over the central height-region of the drum, and forms with the rotation axis an angle approximately 3 to 7_{°} larger, and a third section (III) is provided, extending from this central section to as far as the base of the drum and/or to the upper edge of an acceleror pot which is at the base, and forming with the central rotation axis approximately the same angle as the first section.

2. Centrifuge according to claim 1, characterised in that the first section (I) extends approximately over 1/3 to 35%, the second section (II) extends approximately over 1/3 to 40%. and the third section (III) extends approximately over 25% to 1/3, of the drum height.

3. Centrifuge according to one of the claims 1 or 2, characterised in that the first section (I) amounts to approximately 35%, the second section (II) amounts to approximately 40%, and the third section (III) amounts to approximately 25%, of the drum height.

4. Centrifuge according to one of the preceding claims, in particular for filling masses which are of comparatively high purity, in which, during the operation, in the region of the runoff edge, a centrifuging number of 800 to 1500 appears, characterised in that the first and third section (I and/or III) form with the central rotation axis (4) an angle of 25_{°} and the second section (II) forms an angle of 30_{°}.

## Revendications

1. Centrifugeuse à sucre travaillant en continu, comportant un tambour de tamisage entraîné autour d'un axe de rotation central, s'ouvrant en forme de tronc de cône en allant du fond au bord d'éjection, avec un revêtement de tamis, qui s'étend du fond du tambour, ou du bord supérieur d'un bol d'accélération situé côté fond, dans le but de délivrer la masse de remplissage jusque dans la zone du bord d'éjection, le tambour et/ou le revêtement de tamis formant, en observant en direction de l'axe de rotation central, un angle différant selon les parties de celui- ci, et un dispositif d'alimentation de l'eau de clairça- ge dans la zone du tambour ayant une large section transversale étant prévu, caractérisé en ce qu'une première partie de tambour (1), partant du bord d'éjection (5) du tambour (1), et/ou du revêtement de tamis (2) constitue avec l'axe de rotation (4) un angle (a) tel que, pendant le fonctionnement, lors de l'interruption de l'alimentation en masse de remplissage et en conservant l'alimentation d'eau de clair- çage liée au fonctionnement, il y a persistance de la couche de produit sur cette partie de tamis, en ce qu'une deuxième partie (II) contiguë s'étend sur la zone du tambour qui est médiane en hauteur et forme un angle supérieur d'à peu près 3 à 7° par rapport à l'axe de rotation et une troisième partie (III) étant prévue, allant de cette partie centrale jusqu'au fond du tambour ou du bord supérieur d'un bol d'accélération situé côté fond, qui fait à peu près le même angle par rapport à l'axe de rotation central que la première partie.

2. Centrifugeuse selon la revendication 1, caractérisée en ce que la première partie (I) s'étend sur à peu près 1/3 à 35% de la hauteur du tambour, que la deuxième partie (II) s'étend sur à peu près 1/3 à 40% de la hauteur et que la troisième partie (II) s'étend sur à peu près 25% à 1/3 de la hauteur.

3. Centrifugeuse selon la revendication 1 ou 2 caractérisée en ce que là première partie (I) fait à peu près 35% de la hauteur du tambour, que la deuxième partie (II) fait à peu près 40% de la hauteur et que la troisième partie (III) fait à peu près 25% de la hauteur.

4. Centrifugeuse selon l'une des revendications précédentes, en particulier pour des masses de remplissage de pureté élevée, dans laquelle un obtient un indice d'accélération allant de 800 à 1500 lors du fonctionnement dans la zone du bord d'éjection, caractérisée en ce que la première et la troisième partie (I et III) forment avec l'axe de rotation central (4) un angle de 25° et avec la deuxième partie (II) un angle de 30°.
